# EUROPÄISCHE PATENTSCHRIFT

(11) **EP 0 844 033 B1**
(45) Veröffentlichungstag und Bekanntmachung des Hinweises auf die Patenterteilung: **16.04.2003**
(21) Anmeldenummer: 97120404.5
(22) Anmeldetag: 21.11.1997
(51) Int. Cl.: B21D 7/08, B21D 9/10, B21D 9/07

(54) **Biegemaschine mit mindestens zwei Biegefunktionen**
Bending machine with at least two bending functions
Machine à plier avec au moins deux fonctions de pliage

(30) Priorität: 21.11.1996 DE 29620263 U; 13.08.1997 DE 29714487 U
(43) Veröffentlichungstag der Anmeldung: 27.05.1998
(73) Patentinhaber: RASI MASCHINENBAU UND -HANDELS GMBH, D-75428 Illingen (DE)
(72) Erfinder: Rapp, Heinrich, D-75428 Illingen (DE); Rapp, Eberhard, D-75428 Illingen (DE)
(74) Vertreter: Leitner, Waldemar, Dr. techn.

(56) Entgegenhaltungen:
- DE-U- 29 519 048

## Beschreibung

Die Erfindung betrifft eine Biegemaschine mit mindestens zwei Biegefunktionen, die ein Antriebsaggregat aufweist, durch das eine Antriebskraft erzeugbar ist, durch welche die die erste und die zweite Biegefunktion durchführenden Biegewerkzeuge antreibbar ist, und die eine Steuereinrichtung zur Steuerung der Bewegung der Biegewerkzeuge aufweist.

Eine derartige Biegemaschine ist z.B. aus dem deutschen Gebrauchsmuster 295 19 048.5 der Anmelderin bekannt. Die bekannte Biegemaschine weist eine Arbeitsfläche auf, in der Ausnehmungen vorgesehen sind, in der die für die erste Biegefunktion erforderliche Biegewerkzeuge aufnehmbar sind. Soll z.B. mit der bekannten Biegemaschine als erste Biegefunktion ein Ringbiegen eines Biegeteils durchgeführt werden, so werden in verschiebbare Führungsklötze der Arbeitsfläche der bekannten Biegemaschine zwei von deren Antriebsaggregat antreibbare Rollen eingesetzt, die als Gegenhalter für eine Biegerolle dienen, die durch einen unterhalb der Arbeitsfläche angeordneten Biegezylinder gegen diese Rollen zustellbar ist. Soll als erste Biegefunktion ein Segmentbiegen durchgeführt werden, so werden in die ortsfest in der Arbeitsfläche angeordneten Ausnehmungen zwei Gegenhalter eingesetzt und in die durch den Biegezylinder verschiebbare, bewegliche Ausnehmung wird ein Segmentbiegewerkzeug eingesetzt.

Soll nun als zweite Biegefunktion ein Dombiegen durchgeführt werden, so ist bei der bekannten Biegemaschine in nachteiliger Art und Weise ein zeitaufwendiger Umrüstvorgang erforderlich, bei dem nicht nur die schweren Biegewerkzeuge der ersten Biegefunktion von der Arbeitsfläche der bekannten Biegemaschine entfernt werden müssen. Vielmehr muß auch an die bekannte Biegemaschine eine Führungseinrichtung für das der Dornbiegefunktion zu unterwerfende Biegeteil angesetzt werden, welche aufgrund ihrer großen erforderlichen Baulänge relativ viel Platz einnimmt. Desweiteren muß dann auch noch in die Ausnehmungen der Arbeitsfläche der bekannten Biegemaschine ein Dornbiegewerkzeug eingesetzt und adjustiert werden. Es bedarf keiner weiteren Erläuterung, daß ein derartiger umfangreicher mechanischer Umbau der bekannten Biegemaschine zu langen Rüstzeiten und damit zu längeren Produktionsunterbrechungen führt.

Dies ist insbesondere von Nachteil, da in der spanlosen Umformung verschiedengroße Biegeradien gefordert werden, die von ganz kleinen, engen Biegeradien bis zu großen, werkzeugunabhängigen Biegeradien reichen. Deshalb haben sich insbesondere beim Rohr- und Profilbiegen drei Biegeverfahren herausgebildet, wobei das Dornbiegen für enge Biegeradien, die ungefähr das ein- bis vierfache des Außendurchmesser des zu biegenden Rohres betragen, daß Segmentbiegen oder Preßbiegen für mittlere Biegeradien, die ungefähr das drei- bis sechsfache des Außendurchmesser des Rohres betragen, und das Ringbiegen für große, werkzeugunabhängige Biegeradien, die größer als das fünffache des Außendurchmessers des zu biegenden Rohres betragen, eingesetzt werden. Sollte daher mit einer einzigen Biegemaschine bis jetzt der gesamte Biegeradienbereich abgedeckt werden, mußten bisher eine Dombiegemaschine, eine Segmentbiegemaschine und eine Ringbiegemaschine seperat nebeneinander betrieben werden, was in einem großen Stellflächenbedarf und in hohe Investitionskosten resultierte. Eine andere Möglichkeit bestand bis jetzt nur darin, wie oben beschrieben, mit großem Mühe-, Kraft- und Zeitaufwand eine Biegemaschine von einem auf das andere Biegeverfahren umzubauen und hierbei enorme Nachteile, wie z. B. eine eingeschränkte Biegefreiheit und eingeschränkte Biegemöglichkeiten in Kauf zu nehmen.

Es ist Aufgabe der Erfindung, eine Biegemaschine der eingangs genannten Art derart weiterzubilden, daß in einfacher Art und Weise eine Umrüstung der bekannten Biegemaschine von der ersten zur zweiten Biegefunktion ohne lange Rüstzeiten möglich ist.

Diese Aufgabe wird erfindungsgemäß dadurch gelöst, daß die zur Durchführung der ersten Biegefunktion erforderlichen Biegewerkzeuge in einer Grundeinheit der Biegemaschine angeordnet sind, daß die zur Durchführung der zweiten Biegefunktion erforderlichen Biegewerkzeuge in einer von der Grundeinheit der Biegemaschine separarierten Biegeeinrichtung angeordnet sind, daß die Biegeeinrichtung einen Krafteingang und/oder einen Steuereingang aufweist, die jeweils über entsprechende Leitungen mit einem Kraftausgang bzw. einem Steuerausgang der Grundeinheit der Biegemaschine verbindbar sind, so daß die vom Antriebsaggregat erzeugte Antriebskraft über den Kraftausgang der Grundeinheit und den Krafteingang der Biegeeinrichtung zu den Biegewerkzeugen der Biegeeinrichtung und die von der Steuereinrichtung erzeugten Steuersignale über den Steuerausgang der Grundeinheit und den Steuereingang der Biegeeinrichtung zu den Biegewerkzeugen der von der Grundeinheit separarieten Biegeeinrichtung leitbar sind.

Durch die erfindungsgemäßen Maßnahmen wird in vorteilhafter Art und Weise eine Biegemaschine ausgebildet, bei der die zweite Biegefunktion ohne zeitaufwendige Umbauten und Umrüstvorgänge zur Verfügung steht. Die räumliche und funktionelle Separation der ersten und der zweiten Biegefunktion besitzt den Vorteil, daß die zur Durchführung der zweiten Biegefunktion dienende Biegeeinrichtung an einem vom akutellen Standort der Grundeinheit der erfindungsgemäßen Biegemaschine unabhängigen Standort aufstellbar ist, und daß der Übergang von der ersten zur zweiten Biegefunktion in einfacher Art und Weise dadurch erfolgt, daß die Grundeinheit der erfindungsgemäßen Biegemaschine zur separierten Biegeeinrichtung gebracht wird und an diese angeschlossen wird.

Die erfindungsgemäße Biegemaschine nutzt daher konsequent die Vorteile der konventionellen, seperaten Einzelmaschinen und die Vorteile einer Universalmaschine, indem ein Antriebsaggregat, eine Steuereinheit, vorzugsweise eine Rohrverdreheinheit und eine Vorschubeinheit sowohl zum Dornbiegen als auch zum Segmentbiegen als auch zum Ringbiegen mit geringstem Umbauaufwand zur Verfügung zu stehen. Somit spart die erfindungsgemäße Biegemaschine enorm an Maschinenstellfläche und an Investitionskosten. Sie bietet dem Anwender ein Höchstmaß an Flexibilität, weil dieser seine Antriebs-, Steuer-, Rohrverdreh- und Vorschubeinheit mit vielen mechanischen Arbeitsgeräten zum Ring-, Dorn- und Segmentbiegen in vielen Ausführungen und Stärken kombinieren kann. So können beispielsweise vorteilhafterweise mehrere verschiedene Dornbiegeeinrichtungen mit mechanischen Ringbiegeeinrichtungen, mit der Antriebs-, Steuer- und Verdreheinheit etc. kombiniert werden, so daß z. B. eine schnelle Dombiegeeinrichtung für kleine Rohre und eine starke Dombiegeeinrichtung mit langsamer Geschwindigkeit für große Rohre bereitgestellt wird.

Eine vorteilhafte Weiterbildung der Erfindung sieht vor, daß die Grundeinheit der erfindungsgemäßen Biegemaschine verfahrbar ausgebildet ist. Durch diese erfindungsgemäße Maßnahme ist es in besonders vorteilhafter Art und Weise leicht möglich, die Grundeinheit zur separaten Biegeeinrichtung zu bewegen.

Eine weitere vorteilhafte Weiterbildung der Erfindung sieht vor, daß der Krafteingang und/oder der Steuereingang der Biegeeinrichtung sowie der Kraftausgang und/oder der Steuerausgang der Grundeinheit der Biegemaschine als Schnellkupplungen ausgebildet sind. Auf diese Art und Weise ist eine besonders rasche Verbindung der Grundeinheit mit der separaten Biegeeinrichtung möglich.

Eine weitere vorteilhafte Weiterbildung sieht vor, daß die Grundeinheit der erfindungsgemäßen Biegemaschine eine Umschalteinrichtung für die von ihrem Antriebsaggregat erzeugte Antriebskraft aufweist, durch die wahlweise die Antriebskraft zu den die erste Biegefunktion durchführenden, an der Grundeinheit angeordneten Biegewerkzeugen oder zu den die zweite Biegefunktion durchführenden, an der separaten Biegeeinrichtung angeordneten Biegewerkzeugen leitbar ist.

Eine weitere vorteilhafte Weiterbildung der Erfindung sieht vor, daß die Biegeeinrichtung eine Verdreheinheit aufweist, durch die ein Biegeteil um seine Längsachse verdrehbar ist. Diese erfindungsgemäße Maßnahme besitzt den Vorteil, daß das Biegeteil besonders einfach beim Dombiegen einer Ebenenverdrehung sowie beim Ringbiegen und beim Segmentbiegen einer räumlichen Verdrehung unterworfen werden kann.

Eine weitere vorteilhafte Weiterbildung der Erfindung sieht vor, daß die Verdreheinheit auf einem Vorschubschlitten angeordnet ist, der in Längsrichtung der Biegeeinrichtung verschiebbar ist. Durch diese erfindungsgemäße Maßnahme wird in vorteilhafter Art und Weise erreicht, daß das Biegeteil besonders einfach zu der in Vorschubrichtung vor der Biegeeinrichtung positionierten Grundeinheit der erfindungsgemäßen Biegemaschine verschiebbar ist, so daß in einfacher Art und Weise zum Beispiel ein Kurvenbiegen im Raum (Wendelbiegen), ein Dombiegen oder ein Segmentbiegen im Raum durchführbar ist.

Weitere vorteilhafte Weiterbildungen der Erfindung sind Gegenstand der Unteransprüche.

Weitere Einzelheiten und Vorteile der Erfindung sind den Ausführungsbeispielen zu entnehmen, die im folgenden anhand der Figuren beschrieben werden. Es zeigen:
- Figur 1: ein erstes Ausführungsbeispiel einer Biegemaschine
und
- Figur 2: ein zweites Ausführungsbeispiel einer Biegemaschine.

Die in Figur 1 dargestellte Biegemaschine 1 gliedert sich prinzipiell in eine Grundeinheit 2 und in eine von der Grundeinheit 2 separate Biegeeinrichtung 3. Die vorzugsweise Rollen 20 aufweisende Grundeinheit 2 weist in an und für sich bekannter und daher nicht näher beschriebener Art und Weise die zur Durchführung des ersten Biegevorgangs erforderlichen Biegewerkzeuge auf. In Figur 1 sind exemplarisch die zur Durchführung eines Ringbiegevorgangs erforderlichen Biegewerkzeuge, nämlich zwei Gegenhalterrollen 4a, 4b und eine Biegerolle 4c, die von einem Biegezylinder 5 zur Krümmung des in Figur 1 nicht gezeigten Biegeteils in Richtung der Gegenhalterrollen 4a, 4b zustellbar ist. Die Biegewerkzeuge 4a-4c, 5 werden von einem vorzugsweise hydraulisch oder pneumatisch arbeitenden Antriebsaggregat 6 der Grundeinheit 2 angetrieben, wobei die Steuerung der Drehbewegung der Gegenhalterrollen 4a, 4b sowie der Biegerolle 4c und die Bewegung des Biegezylinders 5 von einer Steuereinrichtung 7 durch Steuersignale S gesteuert wird.

Die zur Durchführung der zweiten Biegefunktion, insbesondere einer Dornbiegefunktion, erforderlichen Biegewerkzeuge 11 sind der separaten Biegeeinrichtung 3 zugeordnet, die vorzugsweise ebenfalls mittels weiterer Rollen 21 verfahrbar ausgebildet ist. Die Anordnung und Ausbildung der die zweite Biegefunktion durchführenden Biegewerkzeuge 11 der separaten Biegeeinrichtung 3 sind dem Fachmann an und für sich bekannt, so daß diese hier nicht mehr näher beschrieben werden müssen.

Die Grundeinheit 2 verfügt über einen Kraftausgang 8 und einen Steuerausgang 9, die mit einem Krafteingang 12 und einem Steuereingang 13 der Biegeeinrichtung 3 zusammenwirken und über Leitungen 14, 15 mit diesen verbunden sind.

Der Vorteil der oben beschriebenen Separierung der beiden von der beschriebenen Biegemaschine 1 durchzuführenden Biegefunktionen besteht nun darin, daß besonders leicht, d.h. ohne besondere mechanische Umbauten und ohne eine lange Umrüstzeit, von der ersten zur zweiten Biegefunktion, insbesondere von einer Ringbiege- oder Segmentbiegefunktion zur Dornbiegefunktion, übergegangen werden kann, wobei in vorteilhafter Art und Weise das Antriebsaggregat 6 und die Steuereinrichtung 7 der Grundeinheit 2, welche vorher zur Durchführung der ersten Biegefunktion eingesetzt wurden, auch zur Durchführung der zweiten Biegefunktion heranziehbar sind. Es ist hierzu lediglich erforderlich, daß über die Leitungen 14, 15 der Kraftausgang 8 und der Steuerausgang 9 der Grundeinheit 2 mit dem Krafteingang 12 und dem Steuereingang 13 der Biegeeinrichtung 3 vorzugsweise über Schnellkupplungen 17 verbunden werden, so daß die von dem Antriebsaggregat 6 erzeugte Antriebskraft von den die erste Biegefunktion durchführenden Biegewerkzeuge 4a-4c, 5 zu den die zweite Biegefunktion durchführenden Biegewerkzeugen 11 leitbar ist. Durch die Verbindung des Steuerausgangs 9 der Grundeinheit 2 über die Leitung 15 mit dem Steuereingang 13 der Biegeeinrichtung 2 wird erreicht, daß die Bewegung der Biegewerkzeuge 11 bei der zweiten Biegefunktion auch von der Steuereinrichtung 7 der Grundeinheit 2 steuerbar sind.

Der Vollständigkeit halber ist noch anzuführen, daß es selbstverständlich möglich ist, daß die Grundeinheit 2 der beschriebenen Biegemaschine 1 nicht nur eine einzige Biegefunktion ausführt. Vielmehr ist es möglich, außer der ersten Biegefunktion noch mindestens eine weitere Biegefunktion in die Grundeinheit 2 zu integrieren. In entsprechender Art und Weise ist es optional auch möglich, die Biegeeinrichtung 2 derart auszugestalten, daß neben der zweiten Biegefunktion auch noch mindestens eine weitere Biegefunktion durchführbar ist, wobei bevorzugt wird, daß auf die weitere Biegefunktion der Grundeinheit 2 und/oder die weitere Biegefunktion der Biegeeinrichtung 3 vom Antriebsaggregat 6 und der Steuereinrichtung 7 der Grundeinheit 2 angetrieben bzw. gesteuert werden.

Das in Figur 2 dargestellte zweite Ausführungsbeispiel der Biegemaschine 1 stimmt - von unten den erläuterten Unterschieden abgesehen - im wesentlichen mit der Biegemaschine 1 des ersten Ausführungsbeispiels überein, so daß gleiche Teile mit gleichen Bezugszeichen versehen und nicht mehr näher beschrieben werden. Der wesentliche Unterschied zwischen den beiden Ausführungsbeispielen besteht darin, daß das zweite Ausführungsbeispiel der Figur 2 eine Verdreheinrichtung 30 aufweist, die es ermöglicht, ein Biegeteil 31 um seine Längsachse A zu drehen. Eine derartige Verdreheinrichtung 30 ist an und für sich bekannt und muß daher nicht mehr näher beschrieben werden. Die vorzugsweise auf einem Vorschubschlitten 35 angeordnete Verdreheinrichtung 30 erlaubt es nun, das Biegeteil 31 beim Dornbiegen um seine Längsache A zu bewegen. Wird nun die Grundeinheit 2 der Biegemaschine 1 - wie in Figur 2 dargestellt - vor der Biegeeinrichtung 3 positioniert, so erlaubt es die Verdreheinrichtung 30 der Biegeeinrichtung 3 in Zusammenwirken mit den Biegewerkzeugen 4a-4c, 5 der Grundeinheit 2 ein dreidimmensionales Biegen des Biegeteils 31. Beim Ringbiegen und beim Segmentbiegen können durch die Verdrehung des Biegeteils 31 durch die Verdreheinrichtung 30 räumliche Verdrehungen des Biegeteiles 31 erzielt werden, so daß ein Wendelbiegen oder ein Biegen von dreidimensionalen Strukturen auf besonders einfache Art und Weise ermöglicht wird.

Um zu verhindern, daß das Ende des zu biegenden Biegeteils beim Anbiegen eines Biegewerkzeuges 4c nicht ausschwenkt, so ist vorzugsweise vorgesehen, daß die Biegeeinrichtung 3 auf einen Drehkranz (nicht gezeigt) montiert ist. Somit wird vehindert, daß sich das Biegeteil ungewollt verformt.

Wie aus der Figur 2 noch ersichtlich ist, wird bevorzugt, daß die Grundeinheit 2 und die Biegeeinrichtung 3 der Biegemaschine 1 über eine Gelenkverbindung 40 verbunden ist. Diese Konstruktion besitzt den Vorteil, daß beim Biegevorgang die Grundeinheit 2 und die Biegeeinrichtung 3 eine "starre Einheit" ausbilden, so daß ein Ausweichen der Grundeinheit 2 undloder der Biegeeinrichtung 3 beim Biegevorgang verhindert wird. Die gelenkige Ausführung der die Grundeinheit 2 und die Biegeeinrichtung 3 verbindenden Gelenkverbindung 40, besitzt den Vorteil, daß die Grundeinheit 2 - wenn sie nicht bei einem entsprechenden Biegevorgang benötigt wird - um die Gelenkverbindung 40 von der Vorderseite 3' der Biegeeinrichtung 3 weg zu deren Seite hinbewegt werden kann, so daß die Gesamtbaulänge der Biegemaschine 1 in vorteilhafter Art und Weise verkürzt wird.

Ein Vorteil der beschriebenen Ausführungsbeispiele besteht darin, daß auch hier eine weitere Biegefunktion ohne zeitaufwendige Umbauten und Umrüstvorgängen zur Verfügung steht, wobei die Steuerung und der Antrieb bei diesem Biegevorgang von der Steuereinrichtung 7 der Grundeinheit 2 selbst von deren Antriebsaggregat 6 bewirkt wird. In vorteilhafter Art und Weise sind daher teure Proportionalventile, Ansteuerkarten und Meßgeber, die auch für ein einziges Biegverfahren erforderlich sind, in vorteilhafter Art und Weise für mehrere Biegeverfahren nutzbar.

Bei der oben genannten Beschreibung wird davon ausgegangen, daß das Antriebsaggregat 6 der Biegemaschine 1 in der die erste Biegefunkion durchführenden Einheit der Biegemaschine, nämlich in der mit 2 bezeichneten Einheit, angeordnet ist. Es ist aber auch möglich, das Antriebsaggregat 6 in die die zweite Biegefunktion durchführende Einheit der Biegemaschine 1, nämlich in die mit 3 bezeichnete Biegeeinrichtung, zu integrieren, so daß dann die Biegeeinrichtung 3 im Hinblick auf die Erzeugung der Antriebskraft die Funktion der Grundeinheit 2 übernimmt.

## Patentansprüche

1. Biegemaschine mit mindestens zwei Biegefunktionen, die ein Antriebsaggregat (6) aufweist, durch das eine Antriebskraft erzeugbar ist, durch welche die die erste und die zweite Biegefunktion durchführenden Biegewerkzeuge (4a-4c, 5; 11) antreibbar sind, und die eine Steuereinrichtung (7) zur Steuerung der Bewegung der Biegewerkzeuge (4a-4c, 5;11) aufweist, **dadurch gekennzeichnet, daß** die zur Durchführung der ersten Biegefunktion erforderlichen Biegewerkzeuge (4a-4c; 5) in einer Grundeinheit (2) der Biegemaschine (1) angeordnet sind, daß die zur Durchführung der zweiten Biegefunktion erforderlichen Biegewerkzeuge (11) in einer von der Grundeinheit (2) der Biegemaschine (1) separarierten Biegeeinrichtung (3) angeordnet sind, daß die Biegeeinrichtung (3) einen Krafteingang (12) und/oder einen Steuereingang (13) aufweist, die jeweils über entsprechende Leitungen (14, 15) mit einem Kraftausgang (8) bzw. einem Steuerausgang (9) der Grundeinheit (2) der Biegemaschine (1) verbindbar sind, so daß die vom Antriebsaggregat (6) erzeugte Antriebskraft über den Kraftausgang (9a) der Grundeinheit (2) und den Krafteingang (12) der Biegeeinrichtung (2) zu den Biegewerkzeugen (11) der Biegeeinrichtung (3) und die von der Steuereinrichtung (7) erzeugten Steuersignalen (S) über den Steuerausgang (9) und den Steuereingang (13) zu den Biegewerkzeugen (11) der von der Grundeinheit (2) separarierten Biegeeinrichtung (3) leitbar sind.

2. Biegemaschine nach Anspruch 1, **dadurch gekennzeichnet, daß** zumindest die Grundeinheit (2) der Biegemaschine (1) fahrbar ausgebildet ist, wobei die Grundeinheit (2) und/oder die Biegeeinrichtung (3) vorzugsweise Rollen (20, 21) aufweisen.

3. Biegemaschine nach einem der vorangehenden Ansprüche, **dadurch gekennzeichnet, daß** der Kraftausgang (8) undloder der Steuerausgang (9) der Grundeinheit (2) über je eine Schnellkupplung (17) mit dem Krafteingang (12) bzw. dem Steuereingang (13) der Biegeeinrichtung (3) verbindbar sind.

4. Biegemaschine nach einem der vorangehenden Ansprüche, **dadurch gekennzeichnet, daß** das Antriebsaggregat (6) der Grundeinheit (2) der Biegemaschine (1) ein hydraulisches oder pneumatisches Antriebsaggregat ist.

5. Biegemaschine nach einem der vorangehenden Ansprüche, **dadurch gekennzeichnet, daß** die Biegewerkzeuge (4a, 4b, 4c) der Grundeinheit (2) der Biegemaschine (1) Ringbiegewerkzeuge oder Dombiegewerkzeuge oder Segmentbiegewerkzeuge sind.

6. Biegemaschine nach einem der vorangehenden Ansprüche, **dadurch gekennzeichnet, daß** die Biegeeinrichtung (3) eine Verdreheinrichtung (30) aufweist, durch die ein Biegeteil (31) um seine Längsachse (A) drehbar ist.

7. Biegemaschine nach Anspruch 6, **dadurch gekennzeichnet, daß** die Verdreheinrichtung (30) auf einem Vorschubschlitten (35) angeordnet ist.

8. Biegemaschine nach einem der vorangehenden Ansprüche, **dadurch gekennzeichnet, daß** die Grundeinheit (2) und die Biegeeinrichtung (3) über eine Gelenkverbindung (40) miteinander verbunden sind.

9. Biegemaschine nach einem der vorangehenden Ansprüche, **dadurch gekennzeichnet, daß** das Antriebsaggregat (6) in der die erste Biegefunktion durchführenden Grundeinheit (2) der Biegemaschine (1) angeordnet ist.

10. Biegemaschine nach einem der Ansprüche 1 bis 12, **dadurch gekennzeichnet, daß** das Antriebsaggregat (6) in der die zweite Biegefunktion durchführenden Biegeeinrichtung (3) der Biegemaschine (1) angeordnet ist.

## Claims

1. Bending machine with at least two bending functions, having a drive unit (6) by means of which a driving force can be produced, by which the bending tools (4a-4c, 5; 11) performing the first and the second bending function can be driven, and which has a control device (7) to control the movement of the bending tools (4a-4c, 5; 11),
**characterized in that** the bending tools (4a-4c; 5) necessary for performing the first bending function are arranged in a base unit (2) of the bending machine (1), that the bending tools (11) necessary for performing the second bending function are arranged in a bending device (3) separate from the base unit (2) of the bending machine (1), that the bending device (3) has a power inlet (12) and/or a control inlet (13) which in each particular case can be connected via appropriate leads (14, 15) to a power outlet (8) or to a control outlet (9) of the base unit (2) of the bending machine (1), enabling the driving force produced by the drive unit (6) to be fed via the power outlet (9a) of the base unit (2) and the power inlet (12) of the bending device (2) to be fed to the bending tools (11) of the bending device (3) and the control signals (S) produced by the control device (7) to be fed via the power outlet (9) and the power inlet (13) to the bending tools (11) of the bending device (3) separate from the base unit (2).

2. Bending machine according to daim 1, **characterized in that** at least the base unit (2) of the bending machine (1) is constructed so as to be mobile, and the base unit (2) and/or the bending device (3) preferably have rollers (20, 21).

3. Bending machine according to one of the above claims,
**characterized in that** the power outlet (8) and/or the control outlet (9) of the base unit (2) can be connected via a quick coupling (17) in each case, to the power inlet (12) or the control inlet (13) of the bending device (3).

4. Bending machine according to one of the above claims, **characterized in that** the drive unit (6) of the base unit (2)
of the bending machine (1) is a hydraulic or pneumatic drive unit.

5. Bending machine according to one of the above claims, **characterized in that** the bending tools (4a, 4b, 4c) of the base unit (2) of the bending machine (1) are annular bending tools or mandrel bending tools or segment bending tools.

6. Bending machine according to one of the above claims, **characterized in that** the bending device (3) has a rotary device (30) by means of which a bending workpiece (31) can be rotated about its longitudinal axis (A).

7. Bending machine according to claim 6, **characterized in that** the rotary device (30) is arranged on a sliding cradle (35).

8. Bending machine according to one of the above claims, **characterized in that** the base unit (2) and the bending device (3) are interconnected via an articulation (40).

9. Bending machine according to one of the above claims, **characterized in that** the drive unit (6) in which the base unit (2) which performs the first bending function is attached to the bending machine (1).

10. Bending machine according to one of the claims 1 to 12, **characterized in that** the drive unit (6) is installed in the bending device (3) of the bending machine (1) which performs the second bending function.

## Revendications

1. Machine de cintrage comprenant au moins deux fonctions de cintrage, qui présente un agrégat d'actionnement (6) par lequel on peut générer une force d'actionnement par laquelle on peut actionner des outils de cintrage mettant en oeuvre la première et la deuxième fonction de cintrage (4a- 4c, 5 ; 11), et qui présente un mécanisme de commande (7) pour la commande du mouvement des outils de cintrage (4a - 4b, 5 ; 11), **caractérisée en ce que** les outils de cintrage (4a - 4b, 5 ; 11) requis pour la mise en oeuvre de la première fonction de cintrage sont disposés dans une unité de base (2) de la machine de cintrage (1), **en ce que** les outils de cintrage (11) requis pour la mise en oeuvre de la deuxième fonction de cintrage sont disposés dans un mécanisme de cintrage (3) séparé de l'unité de base (2) de la machine de cintrage (1), **en ce que** le mécanisme de cintrage (3) présente une entrée de force (12) et/ou une entrée de commande (13) qui peuvent être reliées respectivement via des conduits correspondants (14, 15) à une sortie de force (8), respectivement à une sortie de commande (9) de l'unité de base (2) de la machine de cintrage (1), de telle sorte que la force d'actionnement générée par l'agrégat d'actionnement (6) peut être guidée via la sortie de force (9a) de l'unité de base (2) et via l'entrée de force (12) du mécanisme de cintrage (2) en direction des outils de cintrage (11) du mécanisme de cintrage (3) et les signaux de commande (S) générés par le mécanisme de commande (7) peuvent être guidés via la sortie de commande (9) et via l'entrée de commande (13) en direction des outils de cintrage (11) du mécanisme de cintrage (3) séparé de l'unité de base (2).

2. Machine de cintrage selon la revendication 1, **caractérisée en ce qu'**au moins l'unité de base (2) de la machine de cintrage (1) est réalisée pour être mobile, l'unité de base (2) et/ou le mécanisme de cintrage (3) présentant de préférence des galets (20, 21).

3. Machine de cintrage selon l'une quelconque des revendications précédentes, **caractérisée en ce que** la sortie de force (8) et/ou la sortie de commande (9) de l'unité de base (2) peuvent être reliées via respectivement un raccord rapide (17) avec l'entrée de force (12), respectivement avec l'entrée de commande (13) du mécanisme de cintrage (3).

4. Machine de cintrage selon l'une quelconque des revendications précédentes, **caractérisée en ce que** l'agrégat d'entraînement (6) de l'unité de base (2) de la machine de cintrage (1) est un agrégat d'entraînement hydraulique ou pneumatique.

5. Machine de cintrage selon l'une quelconque des revendications précédentes, **caractérisée en ce que** les outils de cintrage (4a, 4b, 4c) de l'unité de base (2) de la machine de cintrage (1) sont des outils de cintrage de type annulaire ou des outils de cintrage du type à enroulement ou des outils de cintrage de type segmenté.

6. Machine de cintrage selon l'une quelconque des revendications précédentes, **caractérisée en ce que** le mécanisme de cintrage (3) présente un mécanisme de mise en rotation (30) par lequel un élément de cintrage (31) est à même d'effectuer des rotations autour de son axe longitudinal (A).

7. Machine de cintrage selon la revendication 6, **caractérisée en ce que** le mécanisme de mise en rotation (30) est disposé sur un chariot d'avance (35).

8. Machine de cintrage selon l'une quelconque des revendications précédentes, **caractérisée en ce que** l'unité de base (2) et le mécanisme de cintrage (3) sont reliés l'un à l'autre via une liaison articulée (40).

9. Machine de cintrage selon l'une quelconque des revendications précédentes, **caractérisée en ce que** l'agrégat d'actionnement (6) est disposé dans l'unité de base (2) de la machine de cintrage (1) mettant en oeuvre la première fonction de cintrage.

10. Machine de cintrage selon l'une quelconque des revendications 1 à 9, **caractérisée en ce que** l'agrégat d'entraînement (6) est disposé dans le mécanisme de cintrage (3) de la machine de cintrage (1) mettant en oeuvre la deuxième fonction de cintrage.
